# NEUE EUROPÄISCHE PATENTSCHRIFT

(11) **EP 2 038 471 B2**
(45) Veröffentlichungstag und Bekanntmachung des Hinweises auf die Entscheidung über den Einspruch: **26.09.2018**
(45) Hinweis auf die Patenterteilung: 08.09.2010
(21) Anmeldenummer: 07729928.7
(22) Anmeldetag: 06.06.2007
(51) Int. Cl.: D06F 39/14

(54) **Haushaltgerät mit einer Klappe**
Domestic appliance with a door
Appareil ménager avec hublot

(30) Priorität: 26.06.2006 DE 102006029202
(43) Veröffentlichungstag der Anmeldung: 25.03.2009
(73) Patentinhaber: BSH Hausgeräte GmbH, 81739 München (DE)
(72) Erfinder: BOHM, Andreas, 13503 Berlin (DE); BÜSSING, Bernd, 32549 Bad Oeynhausen (DE); MOSEBACH, Frank, 13088 Berlin (DE)
(86) Internationale Anmeldenummer: PCT/EP2007/055553
(87) Internationale Veröffentlichungsnummer: WO 2008/000595

(56) Entgegenhaltungen:
- EP-A- 0 728 861
- EP-A- 0 976 863
- DE-A1- 3 809 998
- GB-A- 2 081 858
- JP-A- 2003 164 690
- US-A1- 2006 006 661

## Beschreibung

Die Erfindung betrifft ein Haushaltgerät mit einer Klappe, insbesondere eine Waschmaschine, gemäß dem Oberbegriff des unabhängigen Anspruchs 1.

Aus der deutschen Offenlegungsschrift DE 38 09 998 A1 ist eine Baugruppe für ein Fenster oder eine Klappe einer Haushaltswaschmaschine bekannt. Die Baugruppe weist einen Schnäpperbolzen und ein Griffelement auf, die um eine gemeinsame im Rahmen des Fensters oder der Klappe befestigten Achse drehbeweglich angeordnet sind. Der Schnäpperbolzen hat eine hakenförmige Gestalt und wird mittels einer Feder gegen einen Anschlag in einer Ruheposition gehalten. In der Ruheposition hält der Schnäpperbolzen das geschlossene Fenster verriegelt. Durch eine Betätigung des Griffelements bewirkt das Griffelement eine Bewegung des Schnäpperbolzens aus seiner Ruheposition heraus, wodurch die Verriegelung des Fensters freigegeben wird und das Fenster geöffnet werden kann. Die Baugruppe ist nur für eine mögliche Betätigungsart des Griffelements ausgelegt, das heißt, dass die Bewegung des Schnäpperbolzens nur dann bewirkt wird, wenn das zur Fenstermitte gerichtete Griffelement nach vorn gezogen wird bzw. das Griffelement gegen Uhrzeigersinn um seine Achse gedreht wird.

Bekannte Waschmaschinen der Frontladerbauart weisen eine Baugruppe gemäß DE 38 09 998 A1 auf, bei denen der Schnäpperbolzen auf einer horizontalen Mittellinie einer Fensteröffnung der Waschmaschine und symmetrisch zu einer vertikalen Scharnierachse des Fensters angeordnet ist. Durch eine solche symmetrische Anordnung kann das Fenster gleichmäßig an eine zwischen dem Fenster und dem Waschmaschinengehäuse angeordnete Dichtung gepresst werden. Die Gestaltungsfreiheit eines Fensters mit einer solchen Baugruppe ist in Bezug auf die Griffanordnung am Fenster deutlich eingeschränkt, insbesondere im Hinblick auf eine ergonomisch günstige Anordnung.

Darüber hinaus ist aus EP 728 861 A1 eine Waschmaschine bekannt, welche ein Griffelement zum Betätigen eines Schnäpperschlosses aufweist. Durch Betätigen des Griffelements, welches an einem Fensterrahmen eines Fensters oder einem Klappenrahmen einer Klappe der Waschmaschine angeordnet ist, kann ein Öffnen des Fensters oder der Klappe eingeleitet werden. Das Griffelement ist an einem im Wesentlichen ringförmig ausgebildeten Fenster bzw. Fensterrahmen angeordnet. Das Fenster bzw. die Klappe ist mittels einer Scharniervorrichtung an der Waschmaschine bewegbar befestigt. Bei der Waschmaschine ist das Griffelement asymmetrisch zu diesen Scharniervorrichtungen angeordnet ist, wodurch eine ergonomisch günstige Öffnungsbetätigung geschaffen wird. Dabei ist das Griffelement im Wesentlichen in einer Zwei-Uhr-Stellung an dem ringförmigen Fensterrahmen angeordnet.

Das Griffelement kann lediglich in eine Richtung betätigt werden, um das Schnäpperschloss zu betätigen. Es erlaubt nur eine sehr eingeschränkte Betätigung im Hinblick auf ein Öffnen und/oder Schließen eines derartigen Fensters einer Waschmaschine. Die in EP 728 861 A1 offenbarte Fensterkonstruktion ist nicht geeignet, das Fenster mit einem Griffelement auszustatten, das eine weitere Betätigungsart aufweist. Daher muss für jede Design- bzw. Ausstattungsvariante der Waschmaschine, die eine unterschiedliche Betätigungsart des Griffelements erfordern, jeweils eine eigene Fenstervariante geschaffen werden, da für jede abweichende Variante verschiedenartige Bauelemente der Schnäppervorrichtung bereitgestellt werden müssen. Somit können bei der Herstellung von Waschmaschinen unterschiedlichen Designs weniger Gleichteile verwendet werden, wodurch die Schaffung solcher Designvarianten kostenintensiv sind.

Darüber hinaus ist der Schnäpperbolzen, der das Fenster geschlossen hält, ebenfalls asymmetrisch bzw. oberhalb der horizontalen Mittellinie der Fensteröffnung angeordnet. Eine solche Anordnung führt dazu, dass im unteren Fensterbereich eine geringe Anpresskraft an eine zwischen dem Fenster und dem Waschmaschinengehäuse angeordnete Dichtung sichergestellt werden kann. Dadurch kann im Betrieb der Waschmaschine Wäsche, die von innen gegen das Fenster drückt, das Fenster im unteren Bereich leicht aufdrücken, wodurch in einer Waschtrommel vorhandenes Wasser aus der Waschmaschine austreten kann.

Daher ist es Aufgabe der vorliegenden Erfindung, eine Klappe für ein Haushaltgerät, insbesondere ein Wäschepflegegerät, mit einem für einen Benutzer ergonomisch günstig zu betätigen Griffelement zu schaffen, wobei die Klappe einen Dichtsitz an einer mit derselben zu verschließenden Öffnung des Haushaltgeräts zuverlässig gewährleisten kann.

Diese Aufgabe wird durch ein Haushaltgerät, welches die Merkmale nach Patentanspruch 1 aufweist, und durch ein Wäschepflegegerät nach Patentanspruch 9 gelöst. Vorteilhafte Ausgestaltungen der Erfindung sind in den Unteransprüchen aufgeführt.

Das erfindungsgemäße Haushaltgerät ist mit einer Klappe versehen, die mit einer um eine im Wesentlichen vertikale Scharnierachse drehbar gelagerten Scharniervorrichtung an dem Haushaltgerät angekoppelt ist. Es ist weiter eine Schnäppervorrichtung umfassend einen Schnäpperbolzen zum Zuhalten einer Öffnung des Haushaltgeräts an der Klappe angeordnet, wobei an der Klappe darüber hinaus ein Griffelement bewegbar angeordnet ist und das Griffelement mit der Schnäppervorrichtung mechanisch koppelbar ist. Diese mechanische Kopplung bzw. diese mechanische Wirkverbindung ist derart ausgebildet, dass durch Betätigen des Griffelements die Schnäppervorrichtung betätigbar ist. Ein wesentlicher Gedanke der Erfindung besteht darin, den Schnäpperbolzen der Schnäppervorrichtung und das Griffelement im Wesentlichen räumlich voneinander getrennt an der Klappe anzuordnen. Das heißt, der Griff ist im Wesentlichen oberhalb einer Mittellinie der Klappe an einer für das Betätigen des Griffelements ergonomisch günstigen Lage und der Schnäpperbolzen ist bei geschlossener Klappe auf einer im Wesentlichen horizontalen Mittellinie der von der Klappe zu verschließenden Öffnung des Haushaltgeräts angeordnet. Erst durch eine solche Anordnung des Schnäpperbolzens kann bei einer solchen asymmetrischen Anordnung des Griffelements an der Klappe erreicht werden, dass eine zur Scharniervorrichtung symmetrische Abstützung der Klappe in Bezug auf die Öffnung bzw. eine an der Öffnung angeordnete Dichtung beibehalten werden kann, wodurch der Dichtsitz der geschlossenen Klappe optimal gewährleistet werden kann. Die Lage des Griffelements ist auf die horizontale Mittellinie der Klappe bezogen, gemeint ist die horizontale Symmetrieachse des zu der zu verschließenden Öffnung korrespondierenden Klappenteils. Die Lage des Schnäpperbolzen ist auf die horizontale Mittellinie die Öffnung bezogen, da die äußere Kontur der Klappe aus ergonomischen oder funktionalen Gründen gegenüber der zu verschließenden Öffnung versetzt angeordnet sein kann.

Die Schnäppervorrichtung weist in vorteilhafter Weise zumindest ein Auslöseelement auf, mit dem Griffelement und dem Schnäpperbolzen derart zusammenwirken können, dass der Schnäpperbolzen durch eine Betätigung des Griffelements auslösbar ist. Das Auslöseelement kann innerhalb der Schnäppervorrichtung derart angeordnet sein, dass es zugleich mit dem Schnäpperbolzen und dem Griffelement koppelbar ist, wodurch die räumliche Trennung von Griffelement und Schnäpperbolzen einfach möglich ist.

Die Schnäppervorrichtung umfasst einen Schnäpperträger, an dem der Schnäpperbolzen und das Auslöseelement angeordnet sind. Die Mechanik der Schnäppervorrichtung ist dabei einerseits aufwandsarm ausgebildet, gewährleistet andererseits jedoch eine hohe Zuverlässigkeit im Hinblick auf die sichere Betätigung der Schnäppervorrichtung.

Erfindungsgemäß ist der Schnäpperbolzen (272a) drehbar um eine Schnäpperachse (271) gelagert, die im Wesentlichen parallel zu der Scharnierachse angeordnet ist, d.h., dass die Schnäpperachse eine im Wesentlichen vertikale Ausrichtung hat. Bei einer solchen Anordnung kann der Schnäpperbolzen beim Öffnen oder Schließen der Klappe in eine mit dem Schnäpperbolzen zusammenwirkende Zuhaltevorrichtung des Haushaltgeräts eingeführt bzw. aus derselben ausgeführt werden, ohne dass der Schnäpperbolzen dabei an der Zuhaltevorrichtung schleift oder verkantet.

Erfindungsgemäß weist auch das Griffelement eine Griffachse auf, deren Lage von der Lage der Schnäpperachse abweicht. So kann der von der Schnäppervorrichtung umfasste Schnäpperbolzen an der für die Zuhaltung bzw. Dichtsitz der Klappe optimalen Lage angeordnet werden, auch wenn das Griffelement oberhalb der Mittellinie der horizontalen Mittellinie der Öffnung angeordnet ist. Der Schnäpperbolzen kann somit deutlich räumlich entfernt von dem Griffelement an der Klappe befestigt sein. Darüber hinaus ist eine solche Ausgestaltung besonders vorteilhaft bei einer Klappe, die ein von einem Fensterring gehaltenes Fenster aufweist und bei der die Achsen des Griffelements und des Schnäpperbolzens an dem Fensterring angeordnet sind, da das Griffelement bei einer durch den Fensterring räumlich vorgegebenen Beschränkung sehr variabel am Fensterring positionierbar ist.

Die Griffachse des Griffelements ist in bevorzugter Weise im Winkel α zu einer Schnäpperachse der Schnäppervorrichtung angeordnet. Bevorzugt ist der Winkel zwischen der Griffachse und der Schnäpperachse etwa 75°. Es kann auch vorgesehen sein, dass der Winkel α im Bereich von etwa 65° bis 85°, insbesondere im Bereich zwischen 70° und 80° liegt. Bevorzugt ist die Schnäpperachse im Wesentlichen vertikal orientiert. Bei einer solchen Anordnung der Achsen kann das Griffelement in einer ergonomisch günstigen Position angeordnet sein.

Das Griffelement ist in vorteilhafter Weise an einem Rahmenelement der Klappe angeordnet. Die Schnäppervorrichtung selbst ist bevorzugt an einem Trägerelement der Klappe angeordnet. Das Trägerelement und das Griffelement sind bevorzugterweise mechanisch fest miteinander verbunden. Es kann weiter vorgesehen sein, dass die Klappe im Wesentlichen ringförmig ausgebildet ist und das Trägerelement einen so genannten Klappenring darstellt.

An der Klappe ist die Schnäppervorrichtung bevorzugt gegenüberliegend zu der Scharniervorrichtung angeordnet. Die Schnäppervorrichtung und die Scharniervorrichtung sind somit im Wesentlichen symmetrisch zu einer vertikalen Symmetrieachse des zu der zu verschließenden Öffnung korrespondierenden Klappenteils positioniert. Bevorzugt ist das Griffelement dann asymmetrisch zur Scharniervorrichtung angeordnet. Die Asymmetrie ist in Bezug zu einer vertikalen und/oder horizontalen Symmetrielinie der Öffnung angegeben.

Das erfindungsgemäße Haushaltgerät, an dem eine Klappe angeordnet ist, ist insbesondere als Haushaltgerät zur Pflege von Wäschestücken bzw. als ein Wäschepflegegerät ausgebildet. Bevorzugt kann dabei ein Wäschetrockner oder eine Waschmaschine ausgebildet sein, wobei die Klappe zum Verschließen einer Beschickungsöffnung eines Wäschebehandlungsraums, insbesondere einer Wäschetrommel, dient. Derartige Wäschepflegegeräte weisen somit Klappen auf, die für einen Benutzer ergonomisch günstig zu betätigen sind und zugleich einen optimalen Dichtsitz an einer zu verschließenden Öffnung des Wäschepflegegeräts aufweisen. Insbesondere braucht sich der Benutzer zum Öffnen einer senkrecht angeordneten Wäscheraumklappe eines Wäschepflegegeräts, beispielsweise bei einem so genannten Frontlader, nicht zu bücken, da das Griffelement entsprechend weit oben an einer solchen Klappe angeordnet sein kann.

Die Erfindung wird nachfolgend anhand schematischer Zeichnungen näher erläutert. Es zeigen:
- Fig. 1: eine schematische Darstellung einer Waschmaschine,
- Fig. 2: eine Explosionsdarstellung einer Klappe der Waschmaschine gemäß Fig. 1,
- Fig. 3: ein Trägerelement der Klappe gemäß Fig. 2,
- Fig. 4: eine perspektivische Darstellung eines Teilbereichs einer Schnäppervorrichtung,
- Fig. 5: eine Explosionsdarstellung der Schnäppervorrichtung mit einem Griffelement und
- Fig. 6: eine Ansicht der Klappe gemäß der Figuren 2 und 3.

In den Figuren werden gleiche oder funktionsgleiche Elemente mit den gleichen Bezugszeichen versehen.

In Fig. 1 ist in schematischer Weise eine perspektivische Darstellung eines Haushaltgeräts zur Pflege von Wäschestücken dargestellt. Im Ausführungsbeispiel ist das Haushaltgerät eine Waschmaschine 1. Die Waschmaschine 1 weist an ihrer Frontseite 11 eine Beschickungsöffnung auf, welche durch eine Klappe 2 verschließbar ist. Die Klappe 2 ist als Beschickungstüre ausgebildet. Wie aus der Darstellung in Fig. 1 zu erkennen ist, ist die Klappe 2 im Wesentlichen ringförmig ausgebildet und weist ein äußeres Rahmenelement 21 und ein Schauglas 22 auf. Das Schauglas 22 ist das zu der zu verschließenden Öffnung korrespondierende Klappenteil, welches mit einer zwischen der Öffnung und dem Schauglas 22 angeordneten Dichtung zum Abdichten der Öffnung zusammenwirkt. Darüber hinaus ist ein Griffelement 23 an dem äußeren Rahmenelement 21 bewegbar angeordnet. Die Klappe 2 ist mit einer Scharniervorrichtung 24 an der Waschmaschine 1 bewegbar befestigt. Um diese Scharniervorrichtung 24 kann somit die Klappe 2 geschwenkt werden, wobei eine Scharnierachse 241 im Ausführungsbeispiel vertikal verläuft.

Das Griffelement 23 ist im gezeigten Ausführungsbeispiel im Wesentlichen asymmetrisch zur Scharniervorrichtung 24 im Hinblick auf eine vertikale und/oder eine horizontale Symmetrieachse des Schauglases 22 positioniert.

In Fig. 2 ist eine perspektivische Explosionsdarstellung der Klappe 2 gezeigt. Die Klappe 2 umfasst dabei das äußere Rahmenelement 21, an dem das bogensegmentartig geformte Griffelement 23 bewegbar angeordnet ist. Das Griffelement 23 ist dabei um eine am Griffelement 23 dargestellte Griffachse 231 drehbar beweglich angeordnet. Darüber hinaus umfasst die Klappe 2 das Schauglas 22 und einen Distanzring 25, an dem die Scharniervorrichtung 24 angeordnet ist. Wie zu erkennen ist, ist der Distanzring 25 zwischen dem äußeren Rahmenelement 21 und dem Schauglas 22 positioniert.

Darüber hinaus weist die Klappe 2 auch einen Klappenring 26 auf, wobei das Schauglas 22 im umlaufenden Randbereich zwischen dem Distanzring 25 und dem Klappenring 26 angeordnet ist. An dem Klappenring 26 ist eine Schnäppervorrichtung 27 angeordnet. Die Schnäppervorrichtung 27 ist im Wesentlichen gegenüberliegend der Scharniervorrichtung 24 positioniert und weist eine im Wesentlichen zur Scharnierachse 241 parallel verlaufende Schnäpperachse 271 auf.

Die Schnäppervorrichtung 27 umfasst einen Schnäpperträger 272, an dem ein Schnäpperbolzen 272a angeordnet ist. Der Schnäpperbolzen 272a ist hakenförmig ausgebildet. Der Schnäpperträger 272 ist in einem Schnäpperhalter 273 gelagert, wobei der Schnäpperhalter 273 an dem Klappenring 26 angeordnet ist. In bevorzugter Weise ist der Schnäpperhalter 273 in den Klappenring 26 integriert und bevorzugt einstückig mit dem Klappenring 26 ausgebildet. Der Klappenring 26 weist eine Öffnung 261 auf, durch die der Schnäpperbolzen 272a im zusammengesetzten Zustand der Klappe 2 hindurchragt. Die in der Explosionsdarstellung der Fig. 2 gezeigten Teilelemente der Klappe 2 sind im zusammengesetzten Zustand der Klappe 2 stabil miteinander verbunden, so dass die Klappe 2 ein einheitliches Gesamtsystem darstellt.

Wie bereits aus der Darstellung in Fig. 2 zu erkennen ist, ist die Griffachse 231 um einen Winkel α (dargestellt in Fig. 3) gegenüber der Schnäpperachse 271 gedreht.

Wie des Weiteren aus der Darstellung in Fig. 2 zu erkennen ist, weist das äußere Rahmenelement 21 eine Aussparung 211 auf, in der das Griffelement 23 angeordnet ist. Das Griffelement 23 ist im Ausführungsbeispiel in einer Betätigungsart relativ zu dem äußeren Rahmenelement 21 bewegbar angeordnet. Die Bewegungsart ist dabei eine Drehbewegung um die Griffachse 231. Das Griffelement 23 kann dabei am zum Schauglas 22 ragenden bzw. innen liegenden Rand 234 des Griffelements von Waschmaschine 1 weg gezogen werden. Dabei wird der äußere Rand 233 des Griffelements 23 praktisch zu der Waschmaschine 1 hinbewegt, wodurch eine Drehbewegung des Griffelements 23 um die Griffachse 231 in Pfeilrichtung 232 entsteht.

In Fig. 3 ist ein Klappenring 26 der Klappe 2 gezeigt. Hierbei ist verdeutlicht, dass die Griffachse 231 in einem Winkel α im Vergleich zur im Ausführungsbeispiel vertikal angeordneten Schnäpperachse 271 angeordnet ist. Die Schnäpperachse 271 ist im Wesentlichen parallel zur vertikalen Symmetrieachse 2a des Schauglases 22. Das Griffelement 23 ist sowohl asymmetrisch zur vertikalen Symmetrieachse 2a als auch zur horizontalen Symmetrieachse 2b des Schauglases 22im Hinblick auf die Scharniervorrichtung 24 und/oder der Schnäppervorrichtung 27 positioniert. Im Ausführungsbeispiel ist das Griffelement 23 im Wesentlichen in einer Zwei-Uhr-Position angeordnet. Die Griffachse 231 ist im Ausführungsbeispiel gegenüber der horizontalen Symmetrieachse 2b des Schauglases 22 um einen Winkel β von etwa 165° gegen den Uhrzeigersinn geneigt. Der Winkel α zwischen der Schnäpperachse 271 und der Griffachse 231 ist im Ausführungsbeispiel etwa 75°.

Im Ausführungsbeispiel ist das Griffelement 23 und die Schnäppervorrichtung 27 im in Fig. 3 gezeigten ersten Viertel einer segmentartigen Aufteilung der Klappe 2 angeordnet.

In Fig. 4 ist eine perspektivische Darstellung des Schnäpperträgers 272 der Schnäppervorrichtung 27 gezeigt. Der Schnäpperträger 272 weist im Ausführungsbeispiel eine längliche Struktur auf, welche durch den Hauptträger 272b gebildet wird. An diesem Hauptträger 272b ist an einem ersten Ende der Schnäpperbolzen 272a befestigt, der mit dem Hauptträger 272b über eine Federkopplung bewegbar angeordnet bzw. gelagert. Der hakenförmige Schnäpperbolzen 272a ist mit einem ersten Auslöseelement 272d mechanisch gekoppelt.

Wie aus der Darstellung in Fig. 4 zu erkennen ist, sind das Auslöseelement 272d plattenförmig ausgebildet und an dem Hauptträger 272b angeordnet.

Im Ausführungsbeispiel ist die in Fig. 5 gezeigte Anordnung des Auslöseelements 272d derart, dass dann, wenn das Griffelement 23 in Richtung A, also von der Waschmaschine 1 weg bewegt bzw. gezogen wird, das erste Auslöseelement 272d betätigt wird. Dabei erfolgt eine Krafteinleitung gemäß der Pfeilrichtung B von oben auf das erste Auslöseelement 272d.

In der Betätigungsart ist die mechanische Kopplung somit derart, dass das Griffelement 23 das Auslöseelement 272d von oben nach unten drückt.

Die Figur 6 zeigt die Anordnung des Griffelements 23 an der Klappe 2, wobei das Griffelement 23 zur Klappenmitte zeigt.

### Bezugszeichenliste:

- 1: Waschmaschine
- 2: Klappe mit Griffelement 23
- 2a: Vertikale Symmetrieachse des Schauglases 22
- 2b: Horizontale Symmetrieachse des Schauglases 22
- 21: Äußeres Rahmenelement
- 211: Aussparung im äußeren Rahmenelement 21
- 22: Schauglas
- 23: Griffelement (Ausführung A)
- 231: Griffachse
- 232: Pfeilrichtung der Drehung des Griffelements 23 bei einer Betätigungsart
- 233: Äußere Wand des Griffelements 23
- 234: Innen liegender Rand des Griffelements 23
- 24: Scharniervorrichtung
- 241: Scharnierachse
- 25: Distanzring
- 26: Klappenring
- 261: Öffnung im Klappenring 26
- 27: Schnäppervorrichtung
- 271: Schnäpperachse
- 272: Schnäpperträger
- 272a: Schnäpperbolzen
- 272b: Hauptträger
- 272c: erstes Auslöseelement
- 272d: zweites Auslöseelement
- 273: Schnäpperhalter
- A: Pfeilrichtung einer Betätigungsart am Griffelement 23
- B: Pfeilrichtung einer Krafteinleitung auf das Auslöseelement 272d
- C: Pfeilrichtung einer Krafteinleitung auf das Auslöseelement 272c
- α: Winkel zwischen der Griffachse 231 und der Schnäpperachse 271
- β: Winkel zwischen der horizontalen Symmetrieachse 2b und der Griffachse 231

## Patentansprüche

1. Haushaltgerät (1) mit einer Klappe zum Verschließen einer Öffnung des Haushaltsgeräts, die Klappe (2) umfassend
- ein bewegliches Griffelement (23), das im Wesentlichen oberhalb der horizontalen Mittellinie (2b) desjenigen Klappenteils angeordnet ist, der mit der zu verschließenden Öffnung korrespondiert,
- eine um eine im Wesentlichen vertikalen Scharnierachse (241) drehbare Scharniervorrichtung (24), mit der die Klappe (2) an dem Haushaltgerät (1) ankoppelbar ist, und
- eine Schnäppervorrichtung (27), die einen beweglichen Schnäpperbolzen (272a) umfasst, und die mit dem Griffelement (23, 33) derart mechanisch koppelbar ist, dass durch Betätigen des Griffelements (23) die Schnäppervorrichtung (27) betätigbar ist,
**dadurch gekennzeichnet, dass** die Schnäppervorrichtung (27) derartig an der Klappe (2) angeordnet ist, dass der Schnäpperbolzen (272a) bei geschlossener Klappe (2) auf der horizontalen Mittellinie (2b) der von der Klappe (2) zu verschließenden Öffnung des Haushaltgeräts (1) liegt, dass der Schnäpperbolzen (272a) drehbar um eine im Wesentlichen parallel zu der Scharnierachse (241) angeordneten Schnäpperachse (271) gelagert ist, dass das Griffelement (23) drehbar um eine Griffachse (231) angeordnet ist und dass die Griffachse (231) und die Schnäpperachse (271) eine voneinander abweichende Lage aufweisen.

2. Haushaltgerät (1) nach Anspruch 1, **dadurch gekennzeichnet, dass** die Schnäppervorrichtung (27) zumindest ein Auslöseelement (272d) umfasst, das zum Betätigen des Schnäpperbolzens (272a) durch Betätigen des Griffelements (23) auslösbar ist.

3. Haushaltgerät (1) nach Anspruch 2, **dadurch gekennzeichnet, dass** die Schnäppervorrichtung (27) einen Schnäpperträger (272), an dem der Schnäpperbolzen (272a) und das Auslöseelement (272d) angeordnet sind.

4. Haushaltgerät (1) nach einem der vorhergehenden Ansprüche, **dadurch gekennzeichnet, dass** die Griffachse (231) und die Schnäpperachse (271) in einem Winkel α zueinander angeordnet ist.

5. Haushaltgerät (1) nach einem der vorhergehenden Ansprüche, **dadurch gekennzeichnet, dass** der Winkel α in einem Bereich von 65° bis 85°, insbesondere in einem Bereich zwischen 70° und 80°, liegt.

6. Haushaltgerät (1) nach einem der vorhergehenden Ansprüche, **dadurch gekennzeichnet, dass** die Klappe (2) ringförmig ausgebildet ist.

7. Haushaltgerät (1) nach einem der vorhergehenden Ansprüche, **dadurch gekennzeichnet, dass** das Griffelement (23) an einem äußeren Rahmenelement (21) der Klappe (2) angeordnet ist.

8. Haushaltgerät (1) nach einem der vorhergehenden Ansprüche, **dadurch gekennzeichnet, dass** die Schnäppervorrichtung (27) an einem Trägerelement der Klappe (2), insbesondere an einem Klappenring (26), angeordnet ist.

9. Wäschepflegegerät, insbesondere Waschmaschine, **dadurch gekennzeichnet, dass** eine Klappe (2) nach einem der vorstehenden Ansprüche umfasst ist.

10. Wäschepflegegerät nach Anspruch 9, **dadurch gekennzeichnet, dass** die Klappe (2) zum Verschließen einer Beschickungsöffnung eines Wäschebehandlungsraums, insbesondere einer Wäschetrommel, ausgebildet ist.

## Claims

1. Household appliance (1) with a door for closing off and opening of the household appliance, with the door (2) comprising
- a movable handle element (23) which is arranged essentially above the horizontal centre line (2b) of that part of the door which corresponds to the opening to be closed off,
- a hinge device (24) rotatable about an essentially vertical hinge axis (241), with which the door (2) can be coupled to the household appliance (1), and
- a latch device (27) which comprises a movable latch bolt (272a) and which can be coupled mechanically to the handle element (23, 33) so that the latch device (27) can be actuated by actuating the handle element (23),
**characterised in that** the latch device (27) is arranged on the door (2) so that the latch bolt (272a) lies on the horizontal centre line (2b) of the opening of the household appliance (1) to be closed off by the door (2) when the door (2) is closed, that the latch bolt (272a) is mounted so that it can rotate about a latch axis (271) arranged essentially parallel to the hinge axis (241), that the handle element (23) is arranged so that it can rotate about a handle axis (231), and that the handle axis (231) and the latch axis (271) have positions that deviate from each other.

2. Household appliance (1) according to claim 1, **characterised in that** the latch device (27) comprises at least one release element (272d) which can be released by actuating the handle element (23) for actuating the latch bolt (272a).

3. Household appliance (1) according to claim 2, **characterised in that** the latch device (27) has a latch support (272) on which the latch bolt (272a) and the release element (272d) are arranged.

4. Household appliance (1) according to one of the preceding claims, **characterised in that** the handle axis (231) and the latch axis (271) are arranged at an angle α to each other.

5. Household appliance (1) according to one of the preceding claims, **characterised in that** angle α ranges between 65° and 85°, in particular between 70° and 80°.

6. Household appliance (1) according to one of the preceding claims, **characterised in that** the door (2) is designed with an annular shape.

7. Household appliance (1) according to one of the preceding claims, **characterised in that** the handle element (23) is arranged on an outer frame element (21) of the door (2).

8. Household appliance (1) according to one of the preceding claims, **characterised in that** the latch device (27) is arranged on a support element of the door (2), in particular on a door ring (26).

9. Laundry care device, in particular a washing machine, **characterised in that** a door (2) is comprised according to one of the preceding claims.

10. Laundry care device according to claim 9, **characterised in that** the door (2) is designed for closing off a feed opening of a laundry handling space, in particular a washing drum.

## Revendications

1. Appareil ménager (1) comprenant un hublot destiné à fermer une ouverture de l'appareil ménager, le hublot (2) comprenant
- un élément de préhension mobile (23) qui est essentiellement disposé au-dessus de la ligne médiane horizontale (2b) de la partie du hublot qui correspond à l'ouverture à fermer,
- un dispositif à charnière (24) pivotant autour d'un axe de charnière (241) essentiellement vertical, auquel dispositif est accouplé le hublot sur l'appareil ménager, et
- un dispositif à déclic (27) qui comprend une tige d'encliquetage mobile (272a) et qui peut être accouplé mécaniquement à l'élément de préhension (23, 33) de manière à ce qu'en raison de la commande de l'élément de préhension (23), le dispositif à déclic (27) puisse être actionné,
**caractérisé en ce que**
le dispositif à déclic (27) est disposé de telle manière sur le hublot (2) que la tige d'encliquetage (272a), lorsque le hublot (2) est fermé, se situe sur la ligne médiane horizontale (2b) de l'ouverture de l'appareil ménager (1) à fermer par le hublot (2), **en ce que** la tige d'encliquetage (272a) est logée de manière rotative autour d'un axe d'encliquetage (271) disposé essentiellement parallèlement à l'axe de charnière (241), **en ce que** l'élément de préhension (23) est disposé de manière pivotante autour d'un axe de préhension (231) et **en ce que** l'axe de préhension (231) et l'axe d'encliquetage (271) présentent une position différente l'un par rapport à l'autre.

2. Appareil ménager (1) selon la revendication 1, **caractérisé en ce que** le dispositif à déclic (27) comprend au moins un élément de déclenchement (272d) qui peut être déclenché pour actionner la tige d'encliquetage (272a) en raison de la commande de l'élément de préhension (23).

3. Appareil ménager (1) selon la revendication 2, **caractérisé en ce que** le dispositif à déclic (27) comprend un support d'encliquetage (272) sur lequel sont disposés la tige d'encliquetage (272a) et l'élément de déclenchement (272d).

4. Appareil ménager (1) selon l'une quelconque des revendications précédentes, **caractérisé en ce que** l'axe de préhension (231) et l'axe d'encliquetage (271) sont disposés dans un angle α l'un par rapport à l'autre.

5. Appareil ménager (1) selon l'une quelconque des revendications précédentes, **caractérisé en ce que** l'angle α se situe dans une plage de 65° à 85°, notamment dans une plage comprise entre 70° et 80°.

6. Appareil ménager (1) selon l'une quelconque des revendications précédentes, **caractérisé en ce que** le hublot (2) est réalisé en forme de bague.

7. Appareil ménager (1) selon l'une quelconque des revendications précédentes, **caractérisé en ce que** l'élément de préhension (23) est disposé sur un élément de cadre extérieur (21) du hublot (2).

8. Appareil ménager (1) selon l'une quelconque des revendications précédentes, **caractérisé en ce que** le dispositif à déclic (27) est disposé sur un élément de support du hublot (2), notamment sur une bague du hublot (26).

9. Appareil d'entretien du linge, notamment lave-linge, **caractérisé en ce qu'**il comprend un hublot (2) selon l'une quelconque des revendications précédentes.

10. Appareil d'entretien du linge selon la revendication 9, **caractérisé en ce que** le hublot (2) est réalisé pour fermer une ouverture de chargement d'une chambre de traitement de linge, notamment d'un tambour à linge.
